# EUROPÄISCHE PATENTSCHRIFT

(11) **EP 1 827 777 B1**
(45) Veröffentlichungstag und Bekanntmachung des Hinweises auf die Patenterteilung: **28.10.2009**
(21) Anmeldenummer: 05816364.3
(22) Anmeldetag: 07.12.2005
(51) Int. Cl.: B26B 19/38

(54) **RASIER- UND HAARSCHNEIDEGERÄT**
RAZOR AND HAIR CUTTING DEVICE
APPAREIL POUR RASER ET COUPER LES CHEVEUX

(30) Priorität: 15.12.2004 AT 21012004
(43) Veröffentlichungstag der Anmeldung: 05.09.2007
(73) Patentinhaber: Payer International Technologies GmbH & Co. KG, 8151 St. Bartholomä (AT)
(72) Erfinder: GRATZ, Robert, 8113 St. Oswald (AT)
(74) Vertreter: Haffner und Keschmann Patentanwälte OG
(86) Internationale Anmeldenummer: PCT/AT2005/000494
(87) Internationale Veröffentlichungsnummer: WO 2006/063370

(56) Entgegenhaltungen:
- DE-A1- 2 305 418
- GB-A- 1 043 784
- US-A- 5 237 750

## Beschreibung

Die Erfindung bezieht sich auf einen Rasierapparat mit einem Scherkopf mit wenigstens einem Scherblatt und wenigstens einem relativ zu dem Scherblatt oszillierenden motorbetriebenen Schermesser sowie einer den Scherkopf übergreifenden Abdeckung.

Rasierapparate sind in unterschiedlicher Ausbildung bekannt. Neben Geräten mit rotierenden Messern sind vor allen Dingen Scherköpfe mit wenigstens einem Scherblatt bekannt, relativ zu welchem ein Schermesserblock oszillierend bewegt wird. Auch bei der Ausgestaltung der Messerblöcke sind eine Reihe von Varianten vorgeschlagen worden. Neben im Wesentlichen vertikal auf die Ebene des Scherblatts orientierten Klingen sind auch geschlitzte Messer bekannt, welche relativ zu den entsprechenden Ausnehmungen des Scherblattes oszillierend bewegt werden. Bei bekannten Scherköpfen ist zumeist eine Mehrzahl von nebeneinander angeordneten Messerblöcken vorgesehen, wobei neben dieser für das Rasieren von kurzen Haaren besonders bevorzugten Ausbildung auch gesonderte Langhaarschneider vorgesehen sein können, welche aus einer Schneidkammplatte und einem relativ zu der Schneidkammplatte bewegten Schneidmesser bestehen und zumeist verschiebbar am Gehäuse des Rasier- oder Haarschneidgerätes geführt sind. Dabei kann ein den Langhaarschneider übergreifender Distanzkamm angeordnet werden, wobei durch Verstellung des Abstandes zwischen dem Langhaarschneider und dem Distanzkamm eine Einstellung der Haarlänge gelingt. Zu diesem Zweck kann beispielsweise der Distanzkamm über eine entsprechende Höhenverstellung verfügen.

Aus der DE 2 305 418 ist eine Schutzkappe für den Scherkopf von Trockenrasierapparaten bekannt geworden, welche zu Zwecken der Entlüftung Öffnungen in Form von länglichen Schlitzen aufweist. Die länglichen Schlitze sollen die Ausbildung einer feuchten Atmosphäre im Scherkopf verhindern, sodass die Entwicklung von unangenehmen Gerüchen, welche sich in feuchter Atmosphäre gemeinsam mit Barthaarresten, Schweiß, Fett und Talg bilden können, hintangehalten wird. Die länglichen Schlitze verlaufen hierbei im Wesentlichen quer zur Abdeckungslängsachse und können gemäß Fig. 3 dieses Dokuments mit der Abdeckungslängsachse auch Winkel abweichend von 90° einschließen.

Bei der Ausbildung gemäß der EP 440 980 B1 ist abweichend von konventionellen Anordnungen der Distanzkamm für den Langhaarschneider als über den Rasierteil und den Langhaarschneider steckbarer und ortsfest am Gehäuse arretierbarer Teil ausgebildet. Wenn nun ein ortsfester Distanzkamm auf einen derartigen Scherkopf aufgesetzt wird, kann durch Verstellung des Langhaarschneiders ein entsprechender Abstand zwischen Distanzkamm und Langhaarschneider und somit die gewünschte Haarlänge eingestellt werden, um auf diese Weise die Funktion eines Haarschneidegerätes bereitstellen zu können.

Ein Langhaarschneider ist nun aber nicht notwendigerweise geeignet, die relativ kurzen Haare eines Bartes zu rasieren. Vielmehr machen es die bei Langhaarschneidern üblicherweise zum Einsatz gelangenden Distanzkämme unmöglich, alle mit Bart bewachsenen Gesichtsbereiche sicher zu erfassen, wobei die Verletzungsgefahr erheblich ist. Es besteht aber ein Bedürfnis, auch bei der Bartrasur eine Einstellung der Schnittlänge vorzunehmen. Die Erfindung zielt daher darauf ab, einen Rasierapparat bereitzustellen, mit welchem Barthaare nunmehr nicht vollständig bis zur Hautoberfläche rasiert werden, sondern vielmehr Barthaare auf eine definierte Bartstoppellänge gekürzt werden können, ohne dass hierfür komplizierte zusätzliche Bauteile erforderlich wären.

Zur Lösung dieser Aufgabe besteht der erfindungsgemäße Rasierapparat im Wesentlichen darin, dass die Abdeckung des Scherkopfes sich quer zur Richtung der oszillierenden Bewegung der Schermesser erstreckende Ausnehmungen aufweist, deren Längsachsen zumindest teilweise von 90° verschiedene Winkel mit der Richtung der oszillierenden Bewegung wenigstens eines Schermessers einschließen. Dadurch, dass für die Definition der Bartstoppellänge der Querschnitt bzw. die Dicke der Abdeckung, wie sie üblicher Weise als Schutzkappe auf einen derartigen Rasierapparat aufgesteckt wird, verwendet wird und die Abdeckung mit definierten Ausnehmungen versehen wird, ergibt sich zum einen ein Schutz des Scherblattes in konventioneller Weise und zum anderen die Möglichkeit durch derartige Ausnehmungen bzw. Schlitze Barthaare dem Scherblatt zuzuführen, welche dann auf eine der Materialstärke der Abdeckung entsprechende Länge gekürzt werden können. Gleichzeitig hat eine derartige Abdeckung den Vorteil, dass Feuchtigkeit vom Scherkopf nach einer konventionellen Verwendung abdunsten kann, wobei für die gewünschte Verwendung als Bartstoppeltrimmer die Geometrie der Ausnehmungen dahingehend optimiert werden kann, dass Barthaare entsprechend sicher aufgerichtet und erfasst werden und somit der gewünschten Verkürzung auf das gewünschte Ausmaß zugeführt werden können. Dies wird durch die Schräglage der Längsachsen der Ausnehmungen zur Richtung der oszillierenden Bewegung sicher gestellt, da derartige Rasierapparate in aller Regel relativ genau vertikal zur Richtung der oszillierenden Bewegung des Messerblockes an der Haut entlang geführt werden. Bei einer derartigen Bewegung kollidieren Barthaare mit den Rändern der Ausnehmungen bzw. Schlitze und werden auf diese Weise in Richtung zum Scherblatt abgewiesen, sodass sie sicher vom Schermesser erfasst werden können. Dies gilt umso mehr als eine Reihe bekannter Scherköpfe neben den bereits beschriebenen im Wesentlichen vertikal zum Scherblatt orientierten Klingen auch Schlitzmesser aufweisen, welche relativ zu den Ausnehmungen des Scherblattes oszillierend bewegt werden, und daher mit Rücksicht auf die in diesem Falle in der Regel größeren Schlitze, besonders geeignet sind, um längere Haare sicher zu erfassen. Dem gegenüber haben die meisten Scherblätter nur relativ kleine Durchbrechungen, welche nur dann erfolgreich zum Schneiden von langen Haaren herangezogen werden können, wenn diese Haare entsprechend häufig aus ihrer ursprünglichen Position herausbewegt werden. Dies gelingt in besonders einfacher Weise dann, wenn, wie es einer bevorzugten Wieterbildung entspricht, die Ausbildung so getroffen ist, dass die Ausnehmungen als wellenförmige Schlitze ausgebildet sind.

Eine erfindungsgemäß günstige Geometrie für das Erfassen derartiger Bartstoppel lässt sich dadurch erzielen, dass die quer zur Richtung der oszillierenden Bewegung verlaufenden Schlitze abwechselnd zur Richtung der oszillierenden Bewegung geneigte Schlitzbereiche aufweisen, wobei die Längsachsen benachbarter Schlitzbereiche miteinander einen von zwischen 80° und 120° Winkel, insbesondere einen Winkel > 90°, einschließen. Mit einer derartigen Ausbildung lässt sich eine gute Konstanz der verbleibenden Länge der Barthaare, und damit der Eindruck eines sogenannten "Dreitagebartes", mit geringstem Aufwand erzielen.

Um das Aufrichten von Bartstoppeln und die sichere Zuführung zu den Schermessern zu begünstigen, ist mit Vorteil die Ausbildung so getroffen, dass den Rändern der Schlitze benachbart über die Hüllfläche der Abdeckung vorragende Noppen oder Leisten angeordnet sind. Die Leisten oder Noppen können hierbei derart angeordnet werden, dass die Haare in Rasierrichtung ausgerichtet werden, gegebenenfalls aufgerichtet und den Ausnehmungen zugeführt werden. Die Noppen oder Leisten können beispielsweise an einer Schmalseite der Schlitze angeordnet werden oder an beiden Schmalseiten der Schlitze. Für den Fall, dass die Schlitze quer zur Oszillationsrichtung der Schermesser geteilt ausgebildet sind, können Noppen beispielsweise an den Rändern der Abdeckung und in der Mitte der Abdeckung zwischen den beiden Bereichen der geteilt ausgebildeten Schlitze angeordnet werden. Zur Verbesserung der Aufrichtung der Haare können die Noppen oder Leisten aus einem gegenüber der Abdeckung weicheren Material ausgebildet sein, beispielsweise aus einem weichen Kunststoff, wobei dadurch gleichzeitig auch eine Hautstreckung bewirkt wird, welche zusätzlich zu einer Aufrichtung der Barthaare führt. Die Noppen oder Leisten können unmittelbar an der Abdeckung angeordnet sein oder auf einem gesonderten Trägerelement, welches auf die Abdeckung aufsteckbar sein kann.

Eine bevorzugte Ausbildung ergibt sich auch, wenn die Begrenzungsflächen der Ausnehmungen Kerben und Vorsprünge aufweisen oder mit Zacken ausgebildet sind. Dadurch wird eine zusätzliche Anzahl an Kanten bereitgestellt, welche der Aufrichtung und Ausrichtung der Barthaare dienen.
Um eine gleichmäßige Schnittlänge über den gesamten Bereich des Scherblattes zu erreichen, ist die Ausbildung mit Vorteil derart weitergebildet, dass die Abdeckung im Bereich der Ausnehmungen eine der Hüllfläche des Scherkopfes entsprechende Formgebung aufweist. Es ist somit ein im Wesentlichen über den gesamten Bereich des Schersystems gleicher Abstand zwischen dem Schersystem und der Abdeckung gewährleistet, wobei die Abdeckung im wesentlichen auf dem Scherkopf unmittelbar aufliegen kann.

Zur Erzielung unterschiedlicher Stoppellängen ist es bei dem erfindungsgemäßen Rasierapparat von Vorteil eine entsprechende Mehrzahl von Abdeckkappen bereitzustellen, wobei die Ausbildung mit Vorteil so getroffen ist, dass eine Mehrzahl von Abdeckungen mit voneinander verschiedener Materialstärke oder verschiedenen Krümmungsradien der Hüllflächen mit auf den gleichen Scherkopf klemmend aufschiebbaren Schenkeln vorgesehen ist.

Die Erfindung wird nachfolgend anhand eines in der Zeichnung schematisch dargestellten Ausführungsbeispieles näher erläutert. In dieser zeigen Fig.1 und Fig.2 perspektivische Ansichten eines Rasierapparates mit aufgesetzter Abdeckung, Fig.3 und Fig.4 jeweils eine vergrößerte Darstellung der den Scherkopf übergreifenden Abdeckung und Fig.5 und Fig.6 abgewandelte Ausbildungen der Abdeckung und Fig.7 eine vergrößerte Darstellung eines Schlitzes gemäß der Ausbildung nach Fig.5 und Fig.6

In Fig.1 und Fig.2 ist mit 1 das Basisteil eines Rasierapparates bezeichnet, welches den Motor enthält. 2 bezeichnet einen Scherkopf, auf welchem eine Abdeckung 3 aufgesetzt ist, welche mit ihrem Bereich 4 auch den im Rasierapparat vorgesehenen Langhaarschneider überdeckt und auf diese Weise vor Beschädigung schützt. Die Abdeckung 3 weist wellenförmig verlaufende Schlitze 5 auf, wie dies in Fig.3 und Fig.4 vergrößert dargestellt ist.
In Fig.3 ist die Richtung der oszillierenden Bewegung des Messerkopfes schematisch mit 6 angedeutet und es ist ersichtlich, dass die einzelnen Abschnitte der wellenförmig verlaufenden Schlitze 5 jeweils unter einem spitzen Winkel zur Richtung der oszillierenden Bewegung 6 angeordnet sind. Die Achsen dieser Abschnitte sind hierbei schematisch mit 7 angedeutet, wobei zwischen diesen Achsen 7 der jeweils geradlinig verlaufenden Abschnitte und der Richtung der oszillierenden Bewegung, wie sie durch die Achse 6 angedeutet ist, jeweils ein Winkel α < 90° eingeschlossen wird. Die Achsen 7 der geradlinig verlaufenden Abschnitte des wellenförmigen Schlitzes schließen hierbei einen Winkel von 2α in der Größenordung 100° ein.

In Fig. 5 ist nun eine abgewandelte Ausbildung der Abdeckkappe dargestellt, bei welcher den Schlitzen 5 jeweils Noppen 8 zugeordnet sind, welche dazu dienen, die Barthaare in Rasierrichtung auszurichten und den Schlitzen zuzuführen. Im Falle der Ausbildung gemäß Fig.5 sind jedem Schlitz drei Noppen 8 zugeordnet, wobei die Noppen jeweils nur an einer Schmalseite der Schlitze angeordnet sind. Wie bereits ausgeführt, können die Noppen aber auch an beiden Schmalseiten der Schlitze angeordnet sein. Im Falle der Ausbildung gemäß Fig.6 ist jedem Schlitz nur eine größere Noppe 8 zugeordnet. Es ist auch ersichtlich, dass die Schlitze 5 an ihren Begrenzungsflächen gezackt ausgebildet sein können, wie dies beispielhaft anhand des in der Zeichnung mit 9 bezeichneten Schlitzes angedeutet ist. Eine vergrößerte Darstellung der gezackten Begrenzungsfläche ist in Fig.7 gezeigt.

## Patentansprüche

1. Rasierapparat mit einem Scherkopf (2) mit wenigstens einem Scherblatt und wenigstens einem relativ zu dem Scherblatt oszillierenden motorbetriebenen Schermesser sowie einer den Scherkopf (2) übergreifenden Abdeckung (3), wobei die Abdeckung (3) sich quer zur Richtung (6) der oszillierenden Bewegung des Schermessers erstreckende Ausnehmungen (5) aufweist, deren Längsachsen (7) zumindest teilweise von 90° verschiedene Winkel mit der Richtung (6) der oszillierenden Bewegung wenigstens eines Schermessers einschließen, **dadurch gekennzeichnet, dass** die quer zur Richtung der oszillierenden Bewegung verlaufenden Schlitze (5) abwechselnd zur Richtung (6) der oszillierenden Bewegung geneigte Schlitzbereiche aufweisen, wobei die Längsachsen (7) benachbarter Schlitzbereiche miteinander einen von zwischen 80° und 120° winkel, insbesondere einen Winkel > 90°, einschließen.

2. Rasierapparat nach Anspruch 1, **dadurch gekennzeichnet, dass** die Ausnehmungen (5) als wellenförmige Schlitze ausgebildet sind.

3. Rasierapparat nach einem der Ansprüche 1 bis 2, **dadurch gekennzeichnet, dass** die Abdeckung (3) im Bereich der Ausnehmungen (5) eine der Hüllfläche des Scherkopfes entsprechende Formgebung aufweist.

4. Rasierapparat nach einem der Ansprüche 1 bis 3, **dadurch gekennzeichnet, dass** den Rändern der Ausnehmungen (5) benachbart über die Hüllfläche der Abdeckung (3) vorragende Noppen (8) oder Leisten angeordnet sind.

5. Rasierapparat nach einem der Ansprüche 1 bis 4, **dadurch gekennzeichnet, dass** die Begrenzungsflächen der Ausnehmungen Kerben und Vorsprünge aufweisen oder mit Zacken ausgebildet sind.

6. Rasierapparat nach einem der Ansprüche 1 bis 5, **dadurch gekennzeichnet, dass** eine Mehrzahl von Abdeckungen (3) mit voneinander verschiedener Materialstärke oder verschiedenen Krümmungsradien der Hüllflächen mit auf den gleichen Scherkopf (2) klemmend aufschiebbaren Schenkeln vorgesehen sind.

7. Abdeckung mit einer Abdeckungslängsachse, die sich entlang der Achse der oszillierenden Bewegung eines Schermessers erstreckt, zum Aufstecken auf einen Rasierapparat mit einem Scherkopf (2) mit wenigstens einem Scherblatt und wenigstens einem relativ zu dem Scherblatt oszillierenden motorbetriebenen Schermesser, wobei die Abdeckung (3) sich quer zur Richtung (6) der Abdeckungslängsachse erstreckende Ausnehmungen (5) aufweist, deren Längsachsen (7) zumindest teilweise von 90° verschiedene winkel mit der Richtung (6) der Abdeckungslängsachse einschließen, **dadurch gekennzeichnet, dass** die quer zur Richtung der Abdeckungslängsachse verlaufenden Schlitze (5) abwechselnd zur Richtung (6) der Abdeckungslängsachse geneigte Schlitzbereiche aufweisen, wobei die Längsachsen (7) benachbarter Schlitzbereiche miteinander einen von zwischen 80° und 120° winkel, insbesondere einen Winkel > 90°, einschließen.

8. Abdeckung nach Anspruch 7, **dadurch gekennzeichnet, dass** die Ausnehmungen (5) als wellenförmige Schlitze ausgebildet sind.

9. Abdeckung nach einem der Ansprüche 7 bis 8, **dadurch gekennzeichnet, dass** die Abdeckung (3) im Bereich der Ausnehmungen (5) eine der Hüllfläche des Scherkopfes entsprechende Formgebung aufweist.

10. Abdeckung nach einem der Ansprüche 7 bis 9, **dadurch gekennzeichnet, dass** den Rändern der Ausnehmungen (5) benachbart über die Hüllfläche der Abdeckung (3) vorragende Noppen (8) oder Leisten angeordnet sind.

11. Abdeckung nach einem der Ansprüche 7 bis 10, **dadurch gekennzeichnet, dass** die Begrenzungsflächen der Ausnehmungen Kerben und Vorsprünge aufweisen oder mit Zacken ausgebildet sind.

12. Abdeckung nach einem der Ansprüche 7 bis 11, **dadurch gekennzeichnet, dass** die sich quer zur Richtung (6) der Abdeckungslängsachse erstreckenden Ausnehmungen (5) eine Breite in Richtung (6) der Abdeckungslängsachse aufweisen, die geringer ist als die quer zu dieser Breite gemessene Länge der Ausnehmungen, wobei die Längsachse (7) der Ausnehmungen (5) zumindest teilweise von 90° verschiedene Winkel mit der Richtung (6) der Abdeckungslängsachse einschließen.

13. Set mit Abdeckungen nach einem der Ansprüche 7 bis 12, **dadurch gekennzeichnet, dass** eine Mehrzahl von Abdeckungen (3) mit voneinander verschiedener Materialstärke oder verschiedenen Krümmungsradien der Hüllfläche mit auf den gleichen Scherkopf (2) klemmend aufschiebbaren Schenkeln vorgesehen ist.

## Claims

1. A shaver including at least one shaving head (2) having at least one shaving foil and at least one motor-driven shaving cutter oscillating relative to the shaving foil as well as a cover (3) overlapping the shaving head (2), **characterized in that** the cover (3) comprises recesses (5) extending transversely to the direction (6) of the oscillating movement of the shaving cutter and whose longitudinal axes (7), with the direction (6) of the oscillating movement of at least one shaving cutter, enclose angles at least partially different from 90°, wherein the slots (5) extending transversely to the direction of the oscillating movement comprise slot regions which are alternately inclined to the direction (6) of the oscillating movement, wherein the longitudinal axes (7) of adjacent slot regions mutually enclose angles of between 80° and 120° and, in particular, an angle of >90°.

2. A shaving and hair-cutting device according to claim 1, **characterized in that** the recesses (5) are designed as corrugated slots.

3. A shaver according to any one of claims 1 to 2, **characterized in that** the cover (3), in the region of the recesses (5), comprises a shape corresponding with the enveloping surface of the shaving head.

4. A shaver according to any one of claims 1 to 3, **characterized in that** knobs (8) or ledges projecting beyond the enveloping surface of the cover (3) are arranged adjoining the edges of the recesses (5).

5. A shaver according to any one of claims 1 to 4, **characterized in that** the boundary surfaces of the recesses comprise notches and protrusions or are formed with jags.

6. A shaver according to any one of claims 1 to 5, **characterized in that** a plurality of covers (3) having different material thicknesses or different enveloping-surface radii of curvature and legs capable of being clampingly slipped on the same shaving head (2) are provided.

7. A cover for slipping on a shaver including a shaving head (2) having at least one shaving foil and at least one motor-driven shaving cutter oscillating relative to the shaving foil, **characterized in that** the cover (3) comprises recesses (5) extending transversely to the direction (6) of the oscillating movement of the shaving cutter, whose longitudinal axes (7), with the direction (6) of the oscillating movement of at least one shaving cutter, enclose angles at least partially different from 90°, wherein the slots (5) extending transversely to the direction of the oscillating movement comprise slot regions which are alternately inclined to the direction (6) of the oscillating movement, wherein the longitudinal axes (7) of adjacent slot regions mutually enclose an angle of between 80° and 120° and, in particular, an angle of >90°.

8. A cover according to claim 7, **characterized in that** the recesses (5) are designed as corrugated slots.

9. A cover according to any one of claims 7 to 8, **characterized in that** the cover (3), in the region of the recesses (5), comprises a shape corresponding with the enveloping surface of the shaving head.

10. A cover according to any one of claims 7 to 9, **characterized in that** knobs (8) or ledges projecting beyond the enveloping surface of the cover (3) are arranged adjoining the edges of the recesses (5).

11. A cover according to any one of claims 7 to 10, **characterized in that** the boundary surfaces of the recesses comprise notches and protrusions or are formed with jags.

12. A cover according to any one of claims 7 to 11, **characterized in that** a plurality of covers (3) having different material thicknesses or different enveloping-surface radii of curvature and legs capable of being clampingly slipped on the same shaving head (2) are provided.

13. A cover according to any one of claims 7 to 12, **characterized in that** the recesses (5) extending transversely to the direction (6) of the oscillating movement of the shaving cutter, in the direction (6) of the oscillating movement, each have a width that is smaller than the recess length measured transversely to said width, wherein the longitudinal axis (7) of the recesses (5), with the direction (6) of the oscillating movement of at least one shaving cutter, enclose angles at least partially different from 90°.

## Revendications

1. Appareil de rasage avec une tête de rasage (2) avec au moins une lame de rasage et au moins un couteau de rasage à moteur, oscillant par rapport à la lame de rasage ainsi qu'un recouvrement (3) recouvrant la tête de rasage (2), le recouvrement (3) présentant des évidements (5) s'étendant de manière transversale par rapport au sens (6) du mouvement oscillant du couteau de rasage, dont les axes longitudinaux (7) forment des angles différents au moins en partie de 90° avec le sens (6) du mouvement oscillant d'au moins un couteau de rasage, **caractérisé en ce que** les fentes (5) s'étendant de manière transversale par rapport au sens du mouvement oscillant présentent des zones à fentes inclinées alternativement par rapport au sens (6) du mouvement oscillant, les axes longitudinaux (7) de zones à fentes adjacentes formant entre eux un angle compris entre 80° et 120°, en particulier un angle > 90°.

2. Appareil de rasage selon la revendication 1, **caractérisé en ce que** les évidements (5) sont réalisés sous forme de fentes ondulées.

3. Appareil de rasage selon l'une quelconque des revendications 1 à 2, **caractérisé en ce que** le recouvrement (3) présente dans la zone des évidements (5) une forme correspondant à la surface enveloppante de la tête de rasage.

4. Appareil de rasage selon l'une quelconque des revendications 1 à 3, **caractérisé en ce que** des picots (8) ou barrettes dépassant de la surface enveloppante du recouvrement (3) sont agencées de manière adjacente aux bords des évidements (5).

5. Appareil de rasage selon l'une quelconque des revendications 1 à 4, **caractérisé en ce que** les surfaces de délimitation des évidements présentent des entailles et des saillies ou sont réalisées en dents de scie.

6. Appareil de rasage selon l'une quelconque des revendications 1 à 5, **caractérisé en ce qu'**une pluralité de recouvrements (3) avec une épaisseur de matière différente l'une de l'autre ou différents rayons de courbure des surfaces enveloppantes sont prévus avec des branches pouvant être coulissées en serrage sur la même tête de rasage (2).

7. Recouvrement avec un axe longitudinal de recouvrement, qui s'étend le long de l'axe du mouvement oscillant d'un couteau de rasage, à enficher sur un appareil de rasage avec une tête de rasage (2) avec au moins une lame de rasage et au moins un couteau de rasage à moteur, oscillant par rapport à la lame de rasage, le recouvrement (3) présentant des évidements (5) s'étendant de manière transversale par rapport au sens (6) de l'axe longitudinal de recouvrement, dont les axes longitudinaux (7) forment des angles différents au moins en partie de 90° avec le sens (6) de l'axe longitudinal de recouvrement, **caractérisé en ce que** les fentes (5) s'étendant de manière transversale par rapport au sens de l'axe longitudinal de recouvrement présentent des zones à fentes inclinées alternativement par rapport au sens (6) de l'axe longitudinal de recouvrement, les axes longitudinaux (7) de zones à fentes adjacentes formant entre eux un angle compris entre 80° et 120°, en particulier un angle > 90°.

8. Recouvrement selon la revendication 7, **caractérisé en ce que** les évidements (5) sont réalisés sous forme de fentes ondulées.

9. Recouvrement selon l'une quelconque des revendications 7 à 8, **caractérisé en ce que** le recouvrement (3) présente dans la zone des évidements (5) une forme correspondant à la surface enveloppante de la tête de rasage.

10. Recouvrement selon l'une quelconque des revendications 7 à 9**, caractérisé en ce que** des picots (8) ou barrettes dépassant de la surface enveloppante du recouvrement (3) sont agencées de manière adjacente aux bords des évidements (5).

11. Recouvrement selon l'une quelconque des revendications 7 à 10, **caractérisé en ce que** les surfaces de délimitation des évidements présentent des entailles et des saillies ou sont réalisées en dents de scie.

12. Recouvrement selon l'une quelconque des revendications 7 à 11, **caractérisé en ce que** des évidements (5) s'étendant de manière transversale par rapport au sens de l'axe longitudinal de recouvrement présentent une largeur dans le sens (6) de l'axe longitudinal de recouvrement qui est inférieure à la longueur des évidements mesurée de manière transversale à cette largeur, l'axe longitudinal (7) des évidements (5) formant des angles différents au moins en partie de 90° avec le sens (6) de l'axe longitudinal de recouvrement.

13. Kit avec recouvrements selon l'une quelconque des revendications 7 à 12, **caractérisé en ce qu'**une pluralité de recouvrements (3) avec une épaisseur de matière différente l'une de l'autre ou différents rayons de courbure des surfaces enveloppantes sont prévus avec des branches pouvant être coulissées en serrage sur la même tête de rasage (2).
